# EUROPÄISCHE PATENTANMELDUNG

(11) **EP 1 777 330 A1**
(43) Veröffentlichungstag der Anmeldung: **25.04.2007**
(21) Anmeldenummer: 05021549.0
(22) Anmeldetag: 01.10.2005
(51) Int. Cl.: D03D 47/27, D03D 47/24, D03D 47/38, D03D 49/42

(54) **Verfahren zur Abstützung eines Schussfadenführungselements**

(71) Anmelder: Farner, Markus, 8032 Zürich (CH)
(72) Erfinder: Farner, Markus, 8032 Zürich (CH); Simeon, Alex, 8645 Jona (CH)
(74) Vertreter: Kohler Schmid Möbus

(57) **Zusammenfassung**

Ein Verfahren zur Abstützung eines Schussfadenführungselements (12) im Webfach einer Webmaschine, bei dem ein Schussfadenführungselement (12) relativ zu mindestens einem Führungskanal (11) bewegt und dadurch magnetisch geführt wird.

## Beschreibung

Webmaschinen werden nach der Art des Schussfadeneintrags in bestimmte Typen eingeteilt.

Bei der Schützenwebmaschine wird der Schussfaden mittels eines Schussfadenführungselements, auf das Schussfaden aufgewickelt ist, durch das Webfach hindurchgeführt.

Bei den schützenlösen Webmaschinen werden Projektilwebmaschinen, Greiferwebmaschinen, Luftwebmaschinen und Wasserwebmaschinen unterschieden. Bei den beiden letztgenannten Maschinentypen wird der Schussfaden mittels eines Luftstrahls beziehungsweise eines Wasserstrahls durch das Webfach gefördert. Diese Typen von Webmaschinen kommen ohne in das Webfach hineinragende Stützelemente aus. Allerdings weisen diese Maschinen keine Schussfadenführungselemente auf , weshalb mit diesen Maschinen nicht alle Arten von Garnen verarbeitet werden können. Besonders glatte oder schwere Garne sind nicht zu verarbeiten.

Die anderen Typen von Webmaschinen arbeiten mit Schussfadenführungselementen, d.h. mit Projektilen, Greifern oder Schützen. Für den Schussfadeneintrag sind bei diesen Webmaschinen in das Webfach hineinragende Stützelemente für die Schussfadenführungselemente vorgesehen. Diese Stützelemente hinterlassen jedoch bei feinen Geweben Spuren im Gewebebild. Deshalb werden für die Herstellung hochwertiger Gewebe Systeme eingesetzt, bei denen die Schussfadenführungselemente auf den Kettfäden des Unterfachs aufliegen. Bei den Systemen mit Schussfadenführungselementen ist jedoch generell eine Beeinträchtigung der Leistungsfähigkeit durch die zwischen den Schussfadenführungselementen und den Stützelementen oder den Kettfäden des Unterfachs vorhandene Reibung vorhanden.

Der vorliegenden Erfindung liegt die Aufgabe zugrunde, ein leistungsfähiges Verfahren zur Führung des Schussfadens im Webfach bereitzustellen, mit dem die oben beschriebenen Reibungsverluste zumindest reduziert werden können.

Die Aufgabe wird mit einem Verfahren zur Abstützung eines Schussfadenführungselements im Webfach einer Webmaschine gelöst, das dadurch gekennzeichnet ist, dass das Schussfadenführungselement relativ zu einem Führungskanal durch das Webfach bewegt wird, wobei das Schussfadenführungselement magnetisch und der Führungskanal elektrisch leitfähig oder das Schussfadenführungselement elektrisch leitfähig und der Führungskanal magnetisch ist und wobei auf das Schussfadenführungselement eine magnetische Kraft ausgeübt wird.

Durch die Relativbewegung von Schussfadenführungselement und Führungskanal werden in dem jeweils elektrisch leitfähigen Bauteil Induktionsströme erzeugt, die wiederum die Ausbildung eines Magnetfelds bewirken. Dieses Magnetfeld ist zu dem Magnetfeld des magnetischen Bauteils gleich gerichtet, sodass es zu einer gegenseitigen Abstoßung des Schussfadenführungselements und des Führungskanals kommt. Wenn das Schussfadenführungselement oberhalb des Führungskanals durch das Webfach hindurchbewegt wird, entfaltet eine magnetisch abstoßende Kraft in jedem Fall auch eine nach oben gerichtete Kraftkomponente auf das Schussfadenführungselement. Diese nach oben gerichtete Kraftkomponente stützt das Schussfadenführungselement nach unten hin ab. Bei Anordnung des Führungskanals oberhalb des Webfachs kann die entstehende abstoßende Magnetkraft zur Führung des Schussfadenführungselements genutzt werden. Nach unten gerichtete Komponenten der auf das Schussfadenführungselement wirkenden Magnetkraft und die Schwerkraft können durch vorzugsweise unterhalb des Webfachs angeordnete Permanentmagnete zumindest teilweise kompensiert werden. Damit kann bei Einsatz des erfindungsgemäßen Verfahrens die Reibung zwischen dem Schussfadenführungselement und in das Webfach von unten hineinragenden Stützelementen oder den unteren Kettfäden zumindest reduziert werden. Prinzipiell können auch zwei Führungskanäle - ein unterhalb des Webfachs und ein oberhalb des Webfachs angeordneter - vorgesehen werden.

Besonders vorteilhaft ist es dabei, wenn die Relativbewegung zwischen Schussfadenführungselement und Führungskanal und die Anordnung des mindestens einen Führungskanals derart gewählt wird, dass eine nach oben gerichtete Kraftkomponente der magnetischen Kraft erzeugt wird, die vorzugsweise gleich der auf das Schussfadenführungselement wirkenden Schwerkraft ist. Auf diese Weise schwebt das Schussfadenführungselement berührungslos durch das Webfach, indem es von dem Führungskanal beabstandet entlang des Führungskanals geführt wird. Wird die Schwerkraft durch die Magnetkraft exakt ausgeglichen, so behält das Schussfadenführungselement während seines gesamten Fluges durch das Webfach unabhängig von dessen Länge einen konstanten Abstand zum Führungskanal bei. Es können mit dem erfindungsgemäßen Verfahren dann auch sehr breite Gewebebahnen hergestellt werden.

Durch eine entsprechende Formung des Führungskanals und/oder des Schussfadenführungselements kann die auf das Schussfadenführungselement wirkende Magnetkraft auch Kraftkomponenten aufweisen, die das Schussfadenführungselement während seines Fluges durch das Webfach zentriert zum Führungskanal halten. Wird das Schussfadenführungselement auch seitlich berührungslos durch eine magnetische Kraft geführt, so sind sehr gleichmäßige Gewebe großer Breite herstellbar.

Zusätzlich zum Schussfadenführungselement können auch den Führungskanal bildende Bauteile bewegt werden. Die Relativbewegung zwischen Schussfadenführungselement und Führungskanal wird dann sowohl durch die Bewegung des Schussfadenführungselements durch das Webfach hindurch als auch durch die Bewegung der Bauteile des Führungskanals bewirkt. Hierdurch lassen sich die Verläufe der sich zwischen dem Schussfadenführungselement und dem Führungskanal ausbildenden magnetischen Feldlinien entsprechend der gewünschten Führung des Schussfadenführungselements durch das Magnetfeld beeinflussen.

Weitere Vorteile ergeben sich, wenn das Schussfadenführungselement mit einem Schussfaden im Wechsel von beiden Seiten in das Webfach eingetragen wird. Der beiderseitige Schussfadeneintrag erfordert zwar auf beiden Seiten des Webfachs entsprechende Aggregate für den Schussfadeneintrag wie Beschleunigungs- und Abbremsvorrichtungen, doch können diese wegen der alternierenden Belastungs- und Ruhephasen schwächer und damit kostengünstiger ausgelegt werden als die Aggregate bei einseitigem Schussfadeneintrag, die einer Dauerbelastung standhalten müssen. Dennoch kann auch bei schwächerer Auslegung insbesondere der Beschleunigungsvorrichtungen auf beiden Seiten des Webfachs insgesamt eine höhere Webgeschwindigkeit erreicht werden als bei Maschinen mit einseitigem Schussfadeneintrag. Ein weiterer Vorteil des beiderseitigen Schussfadeneintrags liegt in der Möglichkeit, gleichmäßigere Gewebe herstellen zu können als mit Maschinen mit einseitigem Schussfadeneintrag, da die stets vorhandenen Spannungsunterschiede der Schussfäden zwischen der Eintragseite und der Austragseite bei zweiseitigem Schussfadeneintrag besser ausgeglichen werden können als bei einseitigem Schussfadeneintrag. Darüber hinaus können bei zweiseitigem Schussfadeneintrag zusätzliche Farben und/oder Garnqualitäten für den Schussfadeneintrag zur Verfügung gestellt werden.

Die Erfindung betrifft außerdem eine Webmaschine zur Durchführung eines erfindungsgemäßen Verfahrens, die gekennzeichnet ist durch einen aus mindestens einem elektrisch leitfähigen oder magnetischen Bauteil gebildeten Führungskanal für mindestens ein magnetisches oder elektrisch leitfähiges Schussfadenführungselement.

Der Führungskanal ist vorzugsweise unterhalb des Webfachs angeordnet. Denkbar ist allerdings auch eine Anordnung des Führungskanals oberhalb des Webfachs, wobei die Schwerkraft des Schussfadenführungselements - falls erforderlich - mittels einer unterhalb des Webfachs erzeugten Magnetkraft zusätzlich kompensiert werden kann. Dazu kann bspw. ein zweiter, unterhalb des Webfachs angeordneter Führungskanal vorgesehen werden.

Dabei ist es vorteilhaft, wenn der Führungskanal im Querschnitt mindestens näherungsweise V-förmig ausgebildet ist. Bei dieser Ausbildung des Führungskanals entstehen magnetische Kraftkomponenten, die das Schussfadenführungselement während seines Fluges durch das Webfach über dem Führungskanal zentrieren; sodass dieses nicht nur von unten abgestützt sondern auch seitlich geführt wird.

Bei einer bevorzugten Ausführungsform kann der Führungskanal von mindestens zwei parallel zueinander angeordneten Stäben gebildet sein. Die Stäbe bilden zwischen sich einen im Querschnitt annähernd V-förmigen Zwischenraum aus, wodurch die oben beschriebene Zentrierung des Schussfadenführungselements erreicht werden kann.

Die Stäbe können auch rotierend und/oder oszillierend und/oder schwenkend angetrieben sein. Sind sie aus einem elektrisch leitfähigen Material, beispielsweise aus Aluminium gefertigt, so entsteht durch die Eigenbewegung die Ausbildung eines Magnetfelds, das mit dem Magnetfeld des magnetischen Schussfadenführungselements wechselwirkt. Das Schussfadenführungselement kann durch diese Mitwirkung des Führungskanals an der Relativbewegung zwischen dem Schussfadenführungselement und dem Führungskanal langsamer durch das Webfach bewegt werden als bei feststehendem Führungskanal, d. h. wenn die Relativbewegung allein durch die Bewegung des Schussfadenführungselements erzeugt wird. Die Geschwindigkeit der Eigenbewegung des Führungskanal, bspw. die Rotationsgeschwindigkeit der Stäbe, kann auch regelbar sein, bspw. in Abhängigkeit der vom Schussfadenführungselement auf den Schussfaden ausgeübten Abzugskraft. Auf diese Weise ist es möglich, durch eine höhere Eigengeschwindigkeit auch bei schweren Garnen die Flughöhe des Schussfadenführungselements gleich zu halten wie bei leichten Garnen. Bei sehr heiklen Garnen kann die Flughöhe des Schussfadenführunselements bei konstanter Abschussgeschwindigkeit ebenfalls allein durch eine größere Eigengeschwindigkeit des Führungskanals erhöht werden.

Der Führungskanal kann außerdem zur Vermeidung einer durch induzierte Wirbelströme hervorgerufenen Bremswirkung auf das Schussfadenführungselement in Längsrichtung in mehrere, gegeneinander isolierte Segmente aufgeteilt sein.

Die erfindungsgemäße Webmaschine kann ein- oder beidseits des Webfachs eine Beschleunigungsvorrichtung für das mindestens eine Schussfadenführungselement aufweisen. Prinzipiell lassen sich dafür sämtliche von Projektilwebmaschinen bekannte Beschleunigungsvorrichtungen einsetzen.

Weiterhin kann die Webmaschine in an sich bekannter Weise ein- oder beidseits des Webfachs eine Schussfaden-Auswahlvorrichtung und/oder eine Abbremsvorrichtung für das mindestens eine Schussfadenführungselement aufweisen. Auch hier können bekannte Aggregate eingesetzt werden.

Zur weiteren Optimierung der erfindungsgemäßen Webmaschine hinsichtlich ihrer Leistungsfähigkeit kann für sie eine Beschleunigungsvorrichtung eingesetzt werden, die einen Pneumatikzylinder aufweist, dessen Kolbenstange gegen ein Ende des Schussfadenführungselements bewegbar ist und dieses dadurch in das Webfach schießt. Diese Ausgestaltung der Beschleunigungsvorrichtung hat den Vorteil, dass sie nur wenige bewegte Teile aufweist. Es versteht sich, dass diese Ausgestaltung der Beschleunigungsvorrichtung nicht nur Vorteile für die erfindungsgemäße Webmaschine ergibt sondern auch für jede andere Art von Projektilwebmaschinen sowie für Schützenwebmaschinen.

Die Erfindung betrifft außerdem ein Schussfadenführungselement für eine erfindungsgemäße Webmaschine, die eine Klemmvorrichtung für einen Schussfaden aufweist, die von einem Ende des Schussfadenführungselements zum anderen Ende verschiebbar angeordnet ist. Durch die Verschiebbarkeit der Klemmvorrichtung, die bspw. mittels Druckluft erfolgen kann, lässt sich der Schussfadenabfall minimieren. Die Schussfadenübergabe an das Schussfadenführungselement kann stets nahe an der Gewebekante erfolgen. Auch dieses Schussfadenführungselement kann mit denselben Vorteilen bei anderen Webmaschinen mit positivem Schussfadeneintrag eingesetzt werden.

Weiterhin kann das Schussfadenführungselement mit einer Unterseite versehen sein, die eine im Querschnitt mindestens näherungsweise V-förmige Kontur aufweist. Durch diese Ausgestaltung lässt sich die seitliche Führung des Schussfadenführungselements über den Führungskanal erleichtern.

Für die erfindungsgemäße Webmaschine kann zur sicheren Schussfadenübergabe an das Schussfadenführungselement mindestens eine Schussfaden-Auswahlvorrichtung eingesetzt werden, die mehrere nebeneinander auf einem Kreisbogen angeordnete Fadenzangen mit Fadenösen aufweist, die gemeinsam auf dem Kreisbogen verschwenkbar angeordnet sind. Die Fadenzangen halten das Ende der Schussfäden und spannen die Schussfäden zwischen sich und der Öse, wo sie leicht von einer Klemmvorrichtung des Schussfadenführungselements übernommen werden können. Der entstehende Schussfadenabfall ist minimal. Diese Schussfadenauswahlvorrichtung lässt sich auch bei Greifer-Webmaschinen einsetzen und führt dort ebenfalls zu einer drastischen Reduktion des Schussfadenabfalls. Jede der Fadenzangen kann dabei mit ihrer Fadenöse aus einer Auswahlposition über dem Schussfadenführungselement zur Fadenübergabe an dieses nach unten verschwenkbar sein.

Nachfolgend werden anhand der Zeichnung ein bevorzugtes Ausführungsbeispiel einer erfindungsgemäßen Webmaschine und eines erfindungsgemäßen Verfahrens näher erläutert.

Es zeigen:
- Fig. 1: eine perspektivische Ansicht des Führungskanals und der Schussfadeneintragsaggregate einer erfindungsgemäßen Webmaschine;
- Fig. 2: eine vergrößerte Detaildarstellung der Webmaschine aus Fig. 1 mit einem Schussfadenführungselement;
- Fig. 3: eine Detaildarstellung der Beschleunigungsvorrichtung der Webmaschine aus Fig. 1;
- Fig. 4: eine Detaildarstellung der Schussfaden-Auswahlvorrichtung der Webmaschine aus Fig. 1;
- Fig. 5: eine Detaildarstellung der Abbremsvorrichtung der Webmaschine aus Fig. 1.

Fig. 1 zeigt den Schussfadenführungsbereich einer Webmaschine 10 mit einem Führungskanal 11 für ein in Fig. 1 nicht näher dargestelltes, aber insbesondere aus Fig. 2 ersichtliches Schussfadenführungselement 12. Die Webmaschine 10 ist für einen beidseitigen Schussfadeneintrag ausgerüstet und daher auf beiden Seiten des Führungskanals 11 mit einer Beschleunigungsvorrichtung 13, 13', einer Schussfaden-Auswahlvorrichtung 14, 14' und einer Abbremsvorrichtung 15, 15' ausgestattet. Der Führungskanal 11 liegt vollständig unterhalb eines hier nicht näher dargestellten Webfachs. Außerdem sind mit Luft gefüllte Vorkammern 29, 29' für die Beschleunigungsvorrichtungen 13, 13' zu erkennen, deren Funktion mit Bezug auf Fig. 3 näher erläutert wird.

Fig. 2 zeigt die Ausgestaltung des Führungskanals 11 der Maschine 10 aus Fig. 1 und dessen Funktion deutlicher. Der Führungskanal 11 wird von zwei parallelen Stäben 16, 17 gebildet, die zwischen sich einen im Querschnitt ungefähr V-förmigen Zwischenraum 18 einschließen. Die Stäbe 16, 17 sind im dargestellten Beispiel über eine Scheibe 19 und einen Elektromotor 20 rotierend angetrieben. Oberhalb des Führungskanals 11 wird das Schussfadenführungselement 12 berührungslos geführt. Dazu bestehen entweder die Stäbe 16, 17 aus einem elektrisch leitfähigen Material und das Schussfadenführungselement 12 aus einem magnetischen Material oder umgekehrt die Stäbe 16, 17 aus einem magnetischen Material und das Schussfadenführungselement 12 aus einem elektrisch leitfähigen Material. Weiter ist es erforderlich, dass eine Relativbewegung zwischen dem Schussfadenführungselement 12 und dem Führungskanal 11 vorhanden ist. Durch induzierte Ströme und/oder die Eigenbewegung des elektrisch leitfähigen Bauteils entsteht ein Magnetfeld um das elektrisch leitfähige Bauteil, das mit dem Magnetfeld des magnetischen Bauteils wechselwirkt und zumindest eine nach oben gerichtete magnetische Kraftkomponente auf das Schussfadenführungselement 12 ausübt, das dadurch in einem Abstand oberhalb des Führungskanals 11 gehalten wird. Zweckmäßigerweise wird die Relativgeschwindigkeit zwischen dem Schussfadenführungselement 12 und dem Führungskanal 11 derart gewählt, dass die nach oben gerichtete magnetische Kraftkomponente gleich der auf das Schussfadenführungselement 12 wirkenden Schwerkraft ist, sodass das Schussfadenführungselement während seines gesamten Weges über den Führungskanal 11 einen konstanten Abstand zu diesem beibehält.

Fig. 3 zeigt im Detail die Beschleunigungsvorrichtung 13 für das Schussfadenführungselement 12. Die Vorrichtung 13 weist einen Pneumatikzylinder 21 auf, dessen Kolbenstange 22 gegen das hintere Ende des Schussfadenführungselements 12 bewegbar ist und dieses dadurch in das Webfach schießt. Mittels einer möglichst nahe am Zylinder 21 angeordneten Vorkammer 29 kann die schnelle Befüllung des Zylinders sichergestellt werden. Ein schnell schaltendes Ventil kann dabei die Luft der Vorkammer 29 freigeben.

In Fig. 4 ist die Schussfaden-Auswahlvorrichtung 14 detailliert dargestellt. Diese Vorrichtung 14 entspricht im Wesentlichen einer Schussfaden-Auswahlvorrichtung, wie sie für Greiferwebmaschinen eingesetzt wird. Sie weist acht auf einem Kreisbogen nebeneinander angeordnete Fadenzangen 23.1 bis 23.8 mit Fadenösen 24.1 bis 24.8 auf. Die Fadenzangen 23.1 bis 23.8 sind auf dem Kreisbogen gemeinsam verschwenkbar, sodass wahlweise jede der Fadenzangen 23.1 bis 23.8 zur Schussfadenübergabe in Auswahlposition gebracht, d. h. über dem Schussfadenführungselement 12 positioniert werden kann. Im dargestellten Beispiel ist dies die Fadenzange 23.8. Diese Fadenzange 23.8 ist aus ihrer Auswahlposition oberhalb des Schussfadenführungselements 12 außerdem nach unten verschwenkt worden, wodurch ein hier nicht dargestellter, zwischen der Öse 24.8 und der Fadenzange 23.8 gespannter Schussfaden von einer Klemmvorrichtung 25 des Schussfadenführungselements 12 übernommen werden kann. Die Klemmvorrichtung 25 ist vorzugsweise längs des Schussfadenführungselements 12 verschiebbar gelagert, sodass sie unabhängig von der Eintragsrichtung des Schussfadenführungselements 12 in das Webfach immer an dessen Kopfende positioniert werden kann.

Fig. 5 zeigt eine Detaildarstellung der Abbremsvorrichtung 15. Sie weist zwei Klemmbacken 15.1, 15.2 auf, die das Schussfadenführungselement 12 seitlich zwischen sich einklemmen und dadurch abbremsen können. Im geöffneten Zustand halten die Klemmbacken 15.1 und 15.2 das Schussfadenführungselement 12 in der Abschussposition, bis die Kolbenstange 22 der Beschleunigungsvorrichtung 13 das Schussfadenführungselement 12 in das Webfach schießt. Während des Beschleunigungsvorgangs durch die Kolbenstange 22 dienen die Klemmbacken 15.1, 15.2 der Führung des Schussfadenführungselements 12. Dazu sind die Klemmbacken 15.1, 15.2 mit der Form des Schussfadenführungselements 12 angepassten Nuten 26,27 versehen, die eine Führung des Schussfadenführungselements 12 seitlich sowie von unten und von oben erlauben. Die Klemmbacke 15.1 ist auf der Oberseite außerdem mit Strömungskanälen 28 für Druckluft versehen, mit der die Klemmvorrichtung 25 des Schussfadenführungselements zu dessen Kopfende 12.1 verschoben wird. Damit kann der Schussfaden von der Schussfaden-Auswahlvorrichtung 14 möglichst nahe an der Gewebekante an das Schussfadenführungselement 12 übergeben werden, wodurch sich der Schussfadenabfall minimieren lässt.

## Patentansprüche

1. Verfahren zur Abstützung eines Schussfadenführungselements (12) im Webfach einer Webmaschine (10), **dadurch gekennzeichnet, dass** das Schussfadenführungselement (12) relativ zu mindestens einem Führungskanal (11) durch das Webfach bewegt wird, wobei das Schussfadenführungselement (12) magnetisch und der Führungskanal (11) elektrisch leitfähig oder das Schussfadenführungselement (12) elektrisch leitfähig und der Führungskanal (11) magnetisch ist und wobei auf das Schussfadenführungselement (12) eine magnetische Kraft ausgeübt wird.

2. Verfahren nach Anspruch 1, **dadurch gekennzeichnet, dass** die Relativbewegung zwischen Schussfadenführungselement (12) und Führungskanal (11) und die Anordnung des mindestens einen Führungskanals (11) derart gewählt wird, dass eine nach oben gerichtete Kraftkomponente der magnetischen Kraft erzeugt wird, die vorzugsweise gleich der auf das Schussfadenführungselement (12) wirkenden Schwerkraft ist.

3. Verfahren nach Anspruch 1 oder 2, **dadurch gekennzeichnet, dass** durch eine entsprechende Formung des Führungskanals (11) und des Schussfadenführungselements (12) die auf das Schussfadenführungselement (12) wirkende Magnetkraft auch Kraftkomponenten aufweist, die das Schussfadenführungselement (12) während seines Flugs durch das Webfach zentriert zum Führungskanal (11) halten.

4. Verfahren nach einem der Ansprüche 1 bis 3, **dadurch gekennzeichnet, dass** zusätzlich zum Schussfadenführungselement (12) auch den Führungskanal (11) bildende Bauteile (16, 17) bewegt werden.

5. Verfahren nach einem der Ansprüche 1 bis 4, **dadurch gekennzeichnet, dass** das Schussfadenführungselement (12) mit einem Schussfaden im Wechsel von beiden Seiten in das Webfach eingetragen wird.

6. Webmaschine zur Durchführung eines Verfahrens nach einem der Ansprüche 1 bis 5, **gekennzeichnet durch** mindestens einen aus mindestens einem elektrisch leitfähigen oder magnetischen Bauteil (16, 17) gebildeten Führungskanal (11) für mindestens ein magnetisches oder elektrisch leitfähiges Schussfadenführungselement (12).

7. Webmaschine nach Anspruch 6, **dadurch gekennzeichnet, dass** der Führungskanal (11) im Querschnitt mindestens näherungsweise V-förmig ausgebildet ist.

8. Webmaschine nach Anspruch 6 oder 7, **dadurch gekennzeichnet, dass** der Führungskanal (11) derart angeordnet und ausgebildet ist, dass er Eigenbewegungen ausführen kann.

9. Webmaschine nach Anspruch 8, **dadurch gekennzeichnet, dass** die Geschwindigkeit der Eigenbewegungen des Führungskanals (11) regelbar ist.

10. Webmaschine nach einem der Ansprüche 6 bis 9 , **dadurch gekennzeichnet, dass** der Führungskanal (11) von mindestens zwei parallel zueinander angeordneten Stäben (16, 17) gebildet ist.

11. Webmaschine nach Anspruch 10, **dadurch gekennzeichnet, dass** die Stäbe (16, 17) rotierend und/oder oszillierend und/oder schwenkend antreibbar sind.

12. Webmaschine nach einem der Ansprüche 6 bis 11, **dadurch gekennzeichnet, dass** der Führungskanal (11) in Längsrichtung in mehrere, gegeneinander isolierte Segmente aufgeteilt ist.

13. Webmaschine nach einem der Ansprüche 6 bis 12, **dadurch gekennzeichnet, dass** sie ein- oder beidseits des Webfachs eine Beschleunigungsvorrichtung (13, 13') für das mindestens eine Schussfadenführungselement (12) aufweist.

14. Webmaschine nach einem der Ansprüche 6 bis 13, **dadurch gekennzeichnet, dass** sie ein- oder beidseits des Webfachs eine Schussfaden-Auswahlvorrichtung (14, 14') aufweist.

15. Webmaschine nach einem der Ansprüche 6 bis 14, **dadurch gekennzeichnet, dass** sie ein- oder beidseits des Webfachs eine Abbremsvorrichtung (15, 15') aufweist.

16. Beschleunigungsvorrichtung für eine Webmaschine nach einem der Ansprüche 6 bis 15, **dadurch gekennzeichnet, dass** sie einen Pneumatikzylinder (21) aufweist, dessen Kolbenstange (22) gegen ein Ende des Schussfadenführungselements (12) bewegbar ist.

17. Beschleunigungsvorrichtung nach Anspruch 16, **dadurch gekennzeichnet, dass** sie eine dicht am Pneumatikzylinder angeordnete, mit Druckluft befüllbare Vorkammer (29) aufweist.

18. Beschleunigungsvorrichtung nach Anspruch 17, **dadurch gekennzeichnet, dass** die Luft der Vorkammer (29) mittels eines schnell schaltenden Ventils freigebbar ist.

19. Schussfadenführungselement für eine Webmaschine nach einem der Ansprüche 6 bis 15, **dadurch gekennzeichnet, dass** es eine Klemmvorrichtung (25) für einen Schussfaden aufweist, die von einem Ende (12.1) des Schussfadenführungselements (12) zum anderen Ende verschiebbar angeordnet ist.

20. Schussfadenführungselement nach Anspruch 19, **dadurch gekennzeichnet, dass** die Klemmvorrichtung (25) mittels Druckluft verschiebbar ist.

21. Schussfadenführungselement nach Anspruch 19 oder 20, **dadurch gekennzeichnet, dass** seine Unterseite eine im Querschnitt mindestens näherungsweise V-förmige Kontur aufweist.

22. Schussfaden-Auswahlvorrichtung für eine Webmaschine nach einem der Ansprüche 6 - 15, **dadurch gekennzeichnet, dass** sie mehrere nebeneinander auf einem Kreisbogen angeordnete Fadenzangen (23.1 - 23.8) mit Fadenösen (24.1-24.8) aufweist, die gemeinsam auf dem Kreisbogen verschwenkbar angeordnet sind.

23. Schussfaden-Auswahlvorrichtung nach Anspruch 22, **dadurch gekennzeichnet, dass** jede der Fadenzangen (23.1 - 23.8) mit ihrer Fadenöse (24.1 - 24.8) aus einer Auswahlposition über dem Schussfadenführungselement zur Fadenübergabe an dieses nach unten verschwenkbar ist.
